# EUROPÄISCHE PATENTSCHRIFT

(11) **EP 1 094 974 B1**
(45) Veröffentlichungstag und Bekanntmachung des Hinweises auf die Patenterteilung: **12.02.2003**
(21) Anmeldenummer: 00931094.7
(22) Anmeldetag: 02.05.2000
(51) Int. Cl.: B65D 47/20

(54) **SCHLITZSCHLIESSVENTIL FÜR BEHÄLTERÖFFNUNGEN**
SLOTTED CLOSING VALVE FOR OPENINGS OF CONTAINERS
CLAPET DE FERMETURE A FENTE POUR OUVERTURES DE RECIPIENTS

(30) Priorität: 04.05.1999 DE 29907933 U
(43) Veröffentlichungstag der Anmeldung: 02.05.2001
(73) Patentinhaber: Georg Menshen GmbH + Co. KG, D-57413 Finnentrop (DE)
(72) Erfinder: HINS, Johannes, D-59846 Sundern (DE); GABBARD, Timothy, I., Salesbury, MD 21804 (US); GABBARD, Mark, Salesbury, MD 21804 (US)
(74) Vertreter: Schmidt, Horst, Dr.
(86) Internationale Anmeldenummer: EP0003909
(87) Internationale Veröffentlichungsnummer: WO00066447

(56) Entgegenhaltungen:
- GB-A- 2 324 297
- US-A- 3 822 720
- US-A- 5 301 707

## Beschreibung

Die Erfindung betrifft ein Schlitzschliessventil für Behälteröffnungen oder dgl., gemäss dem Oberbegriff des Patentanspruchs 1. Die Erfindung bezieht sich insbesondere auf selbstschliessene und -öffnende Ventile zum Einbau in einer Öffnung in einem Behälter oder zur Komplettierung einer Verschlusskappe.

Bekannt ist ein Schlitzschliessventil (vgl. z.B. EP-A-0 743 259), das in einstückiger Weise durch Zweikomponenten-Spritzgiessen von unterschiedlichen thermoplastischen Kunststoffmaterialien in einem Arbeitsgang bereitgestellt werden kann. Den hoerdurch bedingten wesentlichen fertigungstechnischen Vorteilen steht der Umstand entgegen, dass die Rückstellung eines mit einem derartigen Ventil versehenen Behälters in die Ausgangskonfiguration, nachdem der Behälter zum Ausüben eines Druckes auf den Behälterinhalt zusammengedrückt worden ist, häufig nicht vollständig oder erst nach längerer Zeit zustande kommt, da kein Druckausgleich zwischen dem Behälterinnern und der Aussenumgebung stattfinden kann. Es wurden daher schon verschiedene alternative Ausführungen vom selbstschliessenden Ventilen mit Druckausgleichsfunktion vorgeschlagen (vgl. z.B.DE-U-298 17 571, 298 18 414). Für die Druckausgleichsfunktion ist ein in besonderer Weise gestaltetes und angeordnetes Schliesselement zum Verschliessen einer Auslassöffnung erforderlich, die nicht schlitzförmig ausgebildet ist. Der Vorteil eines gezielten Druckausgleiches wird somit durch eine fertigungsungünstigere Ausbildung des Ventils eingekauft.

Es besteht demnach Bedarf nach einem Schlitzschliessventil der eingangs erwähnten Art mit Druckausgleichsfunktion bei gleichzeitig einfachem, fertigungsgünstigem Aufbau. Insbesondere soll das Schlitzschliessventil in einem Arbeitsschritt gebrauchsfertig ausgebildet werden können.

Das Schlitzschliessventil nach der Erfindung zeichnet sich durch die Merkmale des Patentanspruches 1 aus. Demnach ist der Membranteil des Schlitzschliessventiles so ausgebildet, dass ein Wandbereich des Membranteils unter einem spitzen Winkel am Basisteil angebunden ist. Im Bereich der Anbindungsstelle sind ein oder mehrere schlitzförmige Durchgangsöffnungen vorgesehen. Diese Durchgangsöffnungen dienen dem Zweck, einen Druckausgleich zu schaffen, indem ein Eintritt von Umgebungsluft ins Behälterinnere hierdurch ermöglicht wird, wenn im Behälterinnern Unterdruckbedingungen herrschen. Dagegen werden die schlitzförmigen Durchgangsöffnungen bei einem Überdruck im Behälterinnern geschlossen gehalten, so dass sich der Überdruck nur in einer Freigabe der schlitzförmigen Auslassöffnung an einem z.B. zentralen Bereich des Membranteils äussern kann. Das Schlitzschliessventil nach der Erfindung hat einen besonders einfachen, unkomplizierten Aufbau und lässt sich einschliesslich der besagten Öffnungen in einem Arbeitsgang, z.B. durch Spritzgiessen, wirtschaftlich herstellen. Eine die Fertigung weiter begünstigende und gleichzeitig die genannten Funktionen fördernde Ausgestaltung des Schlitzschliessventiles sieht vor, dass der Membranteil eine spitzdachförmige Konfiguration haben kann. Andere Weiterbildungen der Erfindung sind in den Ansprüchen aufgeführt.

Die Erfindung wird nachfolgend anhand einer Ausführungsform und der Zeichnung näher erläutert. Es zeigen:
- Fig. 1: in Draufsicht ein erfindungsgemäss aufgebautes Schlitzschliessventil,
- Fig. 2: einen Schnitt längs der Schnittlinie II-II in Fig. 1, und
- Fig. 3: einen Schnitt längs der Schnittlinie III-III in Fig. 1.

Das Schlitzschliessventil gemäss der Erfindung umfasst einen das allgemeine Bezugszeichen 1 tragenden Basisteil und einen Membranteil, der das allgemeine Bezugszeichen 2 trägt. Der Basisteil 1 hat eine ringförmige Konfiguration und dient dazu, das Schlitzschliessventil in einer zu verschliessenden Öffnung eines Behälters oder einer Verschlusskappe oder dgl. zu montieren.

Der Membranteil 2 ist an einer geeigneten zwischenliegenden Stelle zwischen den axialen Enden des Basisteils 1, vorzugsweise nahe einem axialen Ende, wie bei 7 angedeutet ist, am Basisteil 1 integral angeformt und hat vorzusweise eine im wesentlichen spitzdachförmige Konfiguration, wie dies insbesondere aus Fig. 2 zu entnehmen ist. Der Membranteil 2 umfasst demzufolge Seitenwandbereiche 3, 3', die unter einem Winkel α gegenüber einer inneren Umfangsfläche 6 des Basisteiles 1, die konzentrisch zur Mittellängsachse des Schlitzschliessventiles liegen kann, nach innen geneigt sind. Des weiteren hat der Membranteil 2 einen zentralen Firstbereich 4, der vorzugsweise in einer radialen Ebene zur Mittenlängsachse liegt. Eine schlitzförmige Auslassöffnung 5 ist im Firstbereich 4 eingebracht. Bei der vorliegenden Ausführungsform hat die schlitzförmige Auslassöffnung 5 eine unidirektionale Erstreckung längs einer Querhauptachse des Schlitzschliessventiles, doch kann, wenn erwünscht, auch eine andere Ausrichtung der schlitzförmigen Auslassöffnung 5 vorgesehen sein. Ausserdem könnte die schlitzförmige Auslassöffnung 5 mehrdirektional ausgebildet sein, indem sie sich z.B. längs beider Querhauptachsen des Schlitzschliessventiles erstrecken kann.

Fig. 1 zeigt die schlitzförmige Auslassöffnung 5 in der geschlossenen Position, die in der Ruhestellung des Schlitzschliessventiles aufgrund der inhärenten elastischen Eigenschaft des Materials, aus dem das Schlitzschliessventil besteht, eingenommen wird. Bevorzugte Materialien sind gummielastische Materialien, wie Elastomer, Silikonmaterial, oder natürliches oder synthetisches Kautschukmaterial und dgl.. Bei den Elastomeren werden thermoplastische Elastomere wegen ihrer guten Verarbeitbarkeit durch Spritzgiessen bevorzugt.

Wie Fig. 2 zu entnehmen ist, haben die Seitenwandbereiche 3, 3' eine Dicke, die sich vom Firstbereich 4 in Richtung auf die Anbindungsstelle 7 verjüngt und nahe der Anbindungstelle 7 eine dichtlippenartige Struktur schafft.

Erfindungsgemäss ist in die Seitenwandbereiche 3, 3' an diametral gegenüberliegenden Stellen des Firstbereiches 4 je eine schlitzförmige Durchgangsöffnung eingebracht, wie dies in Fig. 1 bei 8, 8' angedeutet ist. Jede Durchgangsöffnung 8, 8' hat eine unidirektionale in Umfangsrichtung des Membranteiles 2 weisende Ausrichtung und stellt einen Schlitz dar, der im Ruhezustand des Schlitzschliessventiles durch die inhärenten elastischen Eigenschaften des nachgiebigen Materials, aus dem die Seitenwandbereiche 3, 3' bestehen, im geschlossenen Zustand gehalten ist. Es versteht sich, dass die Anzahl und Anordnung der schlitzförmigen Durchgangsöffnungen 8, 8' nicht auf die vorbeschriebene und in Fig. 1 gezeigte Ausführungsform beschränkt ist. Vielmehr könnten auch mehr oder weniger als zwei schlitzförmige Durchgangsöffnungen 8 vorgesehen sein, und ferner könnte der winkelmässige Abstand zwischen benachbarten schlitzförmigen Durchgangsöffnungen anders als diametral sein.

Das, wie vorbeschrieben, aufgebaute Schlitzschliessventil funktioniert wie folgt. Wenn das Ventil an einem Behälter (nicht gezeigt) fluiddicht montiert ist, indem es z.B. in eine Behälteröffnung dichtend eingepresst wird, befinden sich sämtliche schlitzförmigen Öffnungen 5 und 8 in der geschlossenen Position und beharren in dieser Position, solange auf das Schlitzschliessventil keine äusseren Kräfte einwirken. Wird bei dieser Ausgangsposition eine Quetschkraft auf den Behälter ausgeübt, die die Behälterwand um ein gewisses Mass zusammendrückt, so übt der im Inneren des Behälters entstehende Überdruck eine Kraft auf den Membranteil 2 aus, die eine Spreizung der schlitzförmigen Auslassöffnung 5 zur Folge haben kann. Der Behälterinhalt kann daher über die schlitzförmige Auslassöffnung 5 nach aussen abgegeben werden, solange der Überdruck einwirkt Sobald die Quetschkraft auf den Behälter weggenommen wird und damit das Behälterinnere wieder in einen drucklosen Zustand gelangt, wird sich die schlitzförmige Auslassöffnung 5 aufgrund des elastischen Rückstellverhaltens des nachgiebigen Material wieder in die Schliessstellung zurückformen und das Behälterinnere hermetisch gegenüber der Aussenumgebung abgedichtet.

Im drucklosen Zustand und bei Überdruck seitens des Behälterinneren kann der Behälterinhalt durch die schlitzförmigen Durchgangsöffnungen 8, 8' nicht nach aussen treten, da die Durchgangsöffnungen 8, 8' geschlossen bleiben, indem die lippenartig ausgebildeten Endabschnitte der Seitenwandbereiche 3, 3' unter diesen Umständen dichtend gegen die benachbarte Umfängsfläche 6 des Basisteils 1 gedrückt werden. Die spitzdachförmige Konfiguration des Membranteiles 2 fördert sowohl die Schliessung der Durchgangsöffnungen 8, 8' als auch die Freigabe der schlitzförmigen Auslassöffnung 5, indem die Seitenwandbereiche 3, 3' bei Überdruck um ihre Anbindungsstellen 7 am Basisteil nach aussen gedreht werden.

Bei der Rückformung des zusammengedrückten Behälters nach Wegnahme der äusseren Quetschkraft entsteht im Behälterinnern ein Unterdruck, der eine komplette Rückformung behindert würde, wenn kein Druckausgleich mit der Aussenumgebung stattfinden könnte. Diesen Druckausgleich bewirken die schlitzförmigen Durchgangsöffnungen 8, 8', indem die Seitenwandbereiche 3, 3' des Membranteiles 2 unter einem Unterdruck dazu tendieren, nach innen weg von der Umfangsfläche 6 des Basisteiles 1 gezogen zu werden. Dadurch kann Luft von aussen ins Behälterinnere strömen, bis ein Druckausgleich eingetreten ist. Sobald dieser Zustand wieder eingenommen ist, werden die Durchgangsöffnungen 8, 8' durch die inhärente elastische Eigenschaft des Materials, aus dem die Seitenwandbereiche 3, 3' bestehen, wieder geschlossen.

Obschon sämtliche Öffnungen 5, 8, wenn erwünscht, in einem zusätzlichen Arbeitsschritt nach der grundsätzlichen Formung des Schlitzschliessventiles eingebracht werden können, wird bevorzugt, dass das Einbringen der Öffnungen zusammen mit der Formung des Schlitzschliessventiles erfolgt. Dies kann dadurch bewerkstelligt werden, dass an geeigneten Bereichen eines Spritzgiesswerkzeuges entsprechend den Anordnungstellen der Öffnungen 5, 8 beim Entformen Schneidelemente in das Material vorbewegt werden, um darin einzuschneiden, die bei einem weiteren Vorbewegen gleichzeitig dazu verwendet werden können, den Auswerfvorgang zu bewerkstelligen. Die Dimensionierung des Schlitzschliessventiles und die Materialwahl ist ferner vorzugsweise so vorzunehmen, dass die Zuhaltekraft für die Auslassöffnung 5 eine ausreichende Stärke hat, dass diese unter einem Gefälledruck des Behälterinhaltes noch nicht in die geöffnete Position gebracht wird, sondern erst bei Einwirken einer äusseren Kraft auf den Behälter, die den Behälterinhalt unter einen Überdruck versetzt, der grösser als der Gefälledruck ist. Ein mit dem Schlitzschliessventil versehener Behälter könnte daher umgestülpt werden, ohne dass der Behälterinhalt austritt. Schliesslich braucht der Membranteil nicht spitzdachförmig ausgebildet sein. Vielmehr können auch eine andere geeignete gewölbte Konfiguration vorgesehen werden, vorausgesetzt diese ermöglichen die Anbindung des Membranteils am Basisteil dergestalt, dass wenigstens nahe den Durchgangsöffnungen der besagte Winkel α kleiner 90° eingehalten ist.

## Patentansprüche

1. Schlitzschliessventil mit Druckausgleichsfunktion für Behälteröffnungen oder dgl., mit einem eine wenigstens unidirektional ausgerichtete schlitzförmige Auslassöffnung enthaltenden Membranteil aus nachgiebigem Material und einem den Membranteil aussenumfänglich umgebenden Basisteil, wobei der Basisteil mit dem Membranteil verbunden ist und die Auslassöffnung durch die elastische Eigenschaft des Materials in einer schliessenden Position gehalten ist, jedoch unter einem bestimmten, auf eine Seite des Membranteils wirkenden Differenzüberdruck gegen die elastische Materialvorspannkraft in eine öffnende Stellung bringbar ist, **dadurch gekennzeichnet, dass** ein Umfangswandbereich (6) des Basisteils (1) und ein benachbarter Wandbereich (3) des Membranteils (2) zwischen sich einen spitzen Winkel α, der kleiner als 90° ist, einschliessen, und dass in dem Membranwandbereich nahe dem Basisteil wenigstens eine weitere im wesentlichen umfänglich ausgerichtete, durch die elastische Materialeigenschaft in einer schliessenden Position gehaltenene schlitzförmige Durchgangsöffnung (8) vorgesehen ist, die unter einem auf den Membranteil seitens der dem bestimmten Differenzüberdruck aussetzbaren Seite ausgeübten Differenzunterdruck in eine freigebende Position bringbar ist.

2. Schlitzschliessventil nach Anspruch 1, **dadurch gekennzeichnet, dass** der Membranteil (2) eine im wesentlichen spitzdachförmige Konfiguration mit einem die Auslassöffnung (5) enthaltenden Firstbereich (4) hat.

3. Schlitzschliessventil nach Anspruch 1, **dadurch gekennzeichnet, dass** der Membranwandbereich (3) nahe der schlitzförmigen Durchgangsöffnung (8) dichtlippenartig ausgebildet ist.

4. Schlitzschliessventil nach Anspruch 1, 2 oder 3, **dadurch gekennzeichnet, dass** ein Paar schlitzförmige Durchgangsöffnungen (8) an diametral gegenüberliegenden Stellen des Membranteils (2) vorgesehen ist.

5. Schlitzschliessventil nach einem der vorhergehenden Ansprüche, **dadurch gekennzeichnet, dass** dieses ein integrales Formteil ist.

6. Schlitzschliessventil nach einem der vorhergehenden Ansprüche, **dadurch gekennzeichnet, dass** der Membranteil (2) wenigstens teilweise im Basisteil (1) aufgenommen ist.

7. Schlitzschliessventil nach einem der vorhergehenden Ansprüche, **dadurch gekennzeichnet, dass** die oder jede Durchgangsöffnung (8) und die Auslassöffnung (5) im wesentlich parallel zur Mittenlängsachse des Schlitzschliessventils eingebracht sind.

## Claims

1. A slit closure valve having pressure equalising function for container openings or the like, including a membrane member of flexible material having a slit-like outlet opening which is at least unidirectionally aligned, and a base member peripherally surrounding the membrane member, said base member being connected to the membrane member, and said outlet opening being held in a closed position by the resilient properties of the material, but can be moved into an open position against the resilient bias force of the material when a predetermined differential positive pressure is exerted on one side of the membrane member, **characterized in that** a peripheral wall portion (6) of the base member (1) and an adjacent wall portion (3) of the membrane member (2) include therebetween an acute angle α of less than 90°, and that at least one further essentially peripherally aligned slit-like passage opening (8) is provided in the membrane wall portion near the base member, said slit-like passage opening being held in a closed position by the resilient properties of the material and can be moved into a releasing position by a differential negative pressure when exerted on the membrane member from the side subjected to said predetermined differential positive pressure.

2. The slit closure valve according to claim 1, **characterized in that** the membrane member (2) has an essentially peak-roofed configuration including a ridge portion (4) having said outlet opening (5).

3. The slit closure valve according to claim 1, **characterized in that** the membrane wall portion (3) near the slit-like passage opening (8) is in the form of a sealing lip.

4. The slit closure valve according to claim 1, 2 or 3 **characterized in that** a pair of slit-like passage openings (8) is provided at diametrically opposed positions of the membrane member (2).

5. The slit closure valve according to one of the preceding claims, **characterized in that** it is a one-piece moulded part.

6. The slit closure valve according to one of the preceding claims, **characterized in that** the membrane member (2) is accommodated at least partially in the base member (1).

7. The slit closure valve according to one of the preceding claims, **characterized in that** the or each passage opening (8) and the outlet opening (5) are disposed essentially parallel to the central longitudinal axis of the slit closure valve.

## Revendications

1. Clapet de fermeture à fente, à fonction d'équilibrage de pression, pour des ouvertures de récipients ou analogues, avec une partie formant membrane (2), réalisée en matériau flexible et contenant au moins une ouverture de sortie en forme de fente d'orientation unidirectionnelle, et une partie formant base entourant la partie formant membrane sur sa périphérie extérieure, la partie formant base étant reliée à la partie formant membrane et l'ouverture de sortie étant maintenue dans une position de fermeture par les propriétés élastiques du matériau, mais pouvant être amenée dans une position d'ouverture, à l'encontre de la force de précontrainte élastique du matériau, sous l'action d'une surpression différentielle donnée agissant sur un côté de la partie formant membrane, **caractérisé en ce qu'**une région de paroi périphérique (6) de la partie formant base (1) et une région de paroi voisine (3) de la partie formant membrane (2) forment entre elles un angle aigu α qui est inférieur à 90°, et **en ce qu'**au moins une autre ouverture de passage (8) en forme de fente, orientée essentiellement périphériquement et maintenue dans une position de fermeture par les propriétés élastiques du matériau, est prévue dans la région de paroi de la membrane au voisinage de la partie formant base, ouverture qui peut être amenée dans une position de dégagement sous l'action d'une dépression différentielle exercée sur la partie formant membrane par le côté pouvant être exposé à la surpression différentielle donnée.

2. Clapet de fermeture à fente selon la revendication 1, **caractérisé en ce que** la partie formant membrane (2) possède une configuration essentiellement en forme de toit pointu, avec une région de faîte (4) contenant l'ouverture de sortie (5).

3. Clapet de fermeture à fente selon la revendication 1, **caractérisé en ce que** la région de paroi (3) de la membrane est configurée en lèvre d'étanchéité au voisinage de l'ouverture de passage (8) en forme de fente.

4. Clapet de fermeture à fente selon la revendication 1, 2 ou 3, **caractérisé en ce qu'**il est prévu une paire d'ouvertures de passage (8) en forme de fentes en des endroits diamétralement opposés de la partie formant membrane (2).

5. Clapet de fermeture à fente selon l'une quelconque des revendications précédentes, **caractérisé en ce qu'**il s'agit d'une pièce moulée d'un seul tenant.

6. Clapet de fermeture à fente selon l'une quelconque des revendications précédentes, **caractérisé en ce que** la partie formant membrane (2) est reçue au moins partiellement dans la partie formant base (1).

7. Clapet de fermeture à fente selon l'une quelconque des revendications précédentes, **caractérisé en ce que** la ou chaque ouverture de passage (8) et l'ouverture de sortie (5) sont pratiquées essentiellement parallèlement à l'axe médian longitudinal du clapet de fermeture à fente.
